# EUROPÄISCHE PATENTSCHRIFT

(11) **EP 0 461 436 B1**
(45) Veröffentlichungstag und Bekanntmachung des Hinweises auf die Patenterteilung: **11.03.1998**
(21) Anmeldenummer: 91108314.5
(22) Anmeldetag: 23.05.1991
(51) Int. Cl.: H04H 1/00, G08G 1/09

(54) **Verfahren zur selektiven Rufübertragung und Rufempfänger zur Durchführung des Verfahrens**
Method for selective call transmission and call receiver for carrying out the method
Procédé de transmission sélective d'appels et récepteur d'appels pour la mise en oeuvre de ce procédé

(30) Priorität: 13.06.1990 DE 4018951
(43) Veröffentlichungstag der Anmeldung: 18.12.1991
(73) Patentinhaber: ROBERT BOSCH GMBH, 70442 Stuttgart (DE)
(72) Erfinder: Heinzelmann, Albrecht, Dr. Dipl.-Phys., W-3342 Gielde (DE)

(56) Entgegenhaltungen:
- WO-A-88/09588
- DE-A- 3 914 104
- RUNDFUNKTECHNISCHE MITTEILUNGEN; Jahrgang 28, Heft 2, 1984, Mensing GmbH + Co. KG, Hamburg JüRGEN MIELKE "Die übertragungvon Zusatzinformationen im UKW-
- Hörrundfunk" Seiten 69-73
- ELEKTRONIK, Heft 7, 31. März 1988, Franzis-Verlag GmbH, München DR. ING. FRANZ STOLLENWERK "Datenübertragung im UKW- Rundfunk" Seiten 77-82
- Infosat, Heft 3, März 1994, Seiten 176 und 178, H. Minkwitz, "Piepser für Profis"
- "Specifications of the radio data systems RDS for VHF/FM sound broadcasting", European Broadcasting Union technical centre, Brussels, März 1984, Tech. 3244-E, Seiten 1 - 24

## Beschreibung

Die Erfindung betrifft ein Verfahren zur selektiven Rufübertragung nach dem Oberbegriff des Patentanspruchs 1 sowie einen Rundfunkempfänger zur Durchführung des Verfahrens.

Funkrufsysteme werden jetzt auch für den Betrieb außerhalb geschlossener Areale installiert, z.B. als Stadtfunkrufsysteme oder landesweite Funkrufsysteme. Sie verfügen über ein Sendernetz zur Aussendung der Ruftelegramme, die eine Rufadresse aufweisen. Die Ruftelegramme werden von mobilen Rufempfängern empfangen, die einen Ruf selektiv, d.h. nur dann wiedergeben, wenn das Ruftelegramm die Rufadresse des Rufempfängers enthalten hat. Zum Aufbau des Sendernetzes werden stationäre Sender eingesetzt, die auf speziell für den Funkrufdienst zugelassenen Frequenzen arbeiten. Es sind aber auch schon Rundfunksender für Programmaussendung zur Aussendung von Ruftelegrammen benutzt worden.

Solange die Rufempfänger noch relativ teuer sind, werden sie nur von einem kleineren Interessentenkreis erworben und eingesetzt mit der Folge, daß es nicht gelingt, aufgrund einer Massenproduktion die Preise zu senken.

Aus der WO 88/09588 ist bereits ein Datenübertragungssystem bekannt geworden, mittels dem bei der Hörfunk- oder Fernseh-Rundfunkübertragung individuelle Adressen aufweisende Empfangsgeräte vorgesehen sind. Zusammen mit dem Programmbeiträgen werden Adressdaten übertragen, und das jeweilige Empfangsgerät enthält ein Prüfschaltung in der die empfangenen Adressen laufend auf Übereinstimmung mit der in einem Speicher abgelegten individuellen Adresse des Empfangsgerätes überprüft werden. Ein unbefugtes Betreiben des Empfangsgerätes, beispielsweise nach einem Diebstahl oder bei Nichtentrichtung von Rundfunkgebühren wird hierbei vermieden. Die Adressen werden dabei gemultiplext mit dem eigentlichen digitalen Nutzrundunkfsignal übertragen.

Aus den Rundfunktechnischen Mitteilungen 1984, Heft 2, Seite 69 ff. ist es bereits bekannt, Zusatzinformationen im UKW-Hörrundfunk zu übertragen. Hierzu werden mittels eines RDS-Signales neben der Programmidentifikation und den Namen der Programmkette eine Vielzahl von weiteren Informationen übertragen, die der Allgemeinheit zugänglich gemacht werden sollen.

Es ist Ziel der Erfindung, den Funkruf einem breiten Publikum zugänglich zu machen durch Reduzierung des technischen Aufwands.

Diese Aufwandsreduzierung gelingt durch das Verfahren mit den Merkmalen des Patentanspruches 1 und den Rufempfänger wie im Anspruch 2 angegeben.

Schon bisher strahlen die Rundfunkanstalten insbesondere mit ihren Programmen für Autofahrer und insbesondere in der Ferienreisezeit an Einzelpersonen gerichtete Suchmeldungen und Durchsagen aus, wegen derer das eigentliche Programm unterbrochen werden muß. Dabei handelt es sich aber nicht um selektive Rufe; denn obwohl die Durchsagen jeweils nur eine Person betreffen, werden sie von Tausenden empfangen. Dies ist einerseits unerwünscht, andererseits geradezu notwendig, um die Wahrscheinlichkeit dafür, daß die Nachricht beim Adressaten ankommt, überhaupt auf einen akzeptablen Wert zu bringen (auch durch die Mithilfe der Mithörer).

Die Erfindung geht einen anderen Weg und geht dabei davon aus, daß für Selektivrufe sendeseitig die benötigten technischen Einrichtungen vorhanden oder ihre Einführung zumindest beschlossen ist, und zwar europaweit einheitlich. Die in der EBU (European Broadcast Union) zusammengeschlossenen Rundfunkanstalten haben sich nämlich auf ein Datentelegramm geeinigt, das zugleich mit dem (Ton)Rundfunkprogramm ausgestrahlt und von entsprechend eingerichteten Rundfunkempfängern ausgewertet wird.

Dieses unter der Bezeichnung RDS (Radio Data System) bekannte Verfahren dient vor allem dazu, Kennungen über Sendeanstalt (z.B. Norddeutscher Rundfunk), Programmkette (z.B. drittes Programm), Programmart (z.B. Unterhaltungsmusik) usw. zu übermitteln, die für Steuerfunktionen in den mit RDS-Dekodern ausgerüsteten Rundfunkempfängern genutzt werden, z.B. Display-Ansteuerung, Lautstärkeeinstellung, Programmselektion, Abstimmung auf den jeweils am besten zu empfangenden Sender bei gleichbleibendem Programm (insbesondere bei Autoradios).

Wenngleich die mit RDS-Dekoder ausgerüsteten Rundfunkempfänger, insbesondere Autoradios, nicht für den selektiven Empfang der RDS-Datentelegramme ausgerüstet sind, macht sich die Erfindung die Tatsache zunutze, daß Rundfunkempfänger, insbesondere Autoradios weit verbreitet sind. Es kann damit gerechnet werden, daß auch mit RDS-Dekoder ausgerüstete Rundfunkempfänger eine weite Verbreitung finden werden. Um solche Rundfunkempfänger zugleich als Rufempfänger nutzen zu können, wird es dann nur noch nötig sein, sie mit einem zusätzlichen Rufadressen-Dekoder auszurüsten. Die dafür erforderlichen Kosten werden relativ gering sein, jedenfalls erheblich geringer als die Kosten für einen gesonderten Rufempfänger. Der reduzierte technische Aufwand wird mit dazu beitragen, daß Funkrufdienste einem breiteren Publikum zugänglich werden.

Die Rufe werden von den Rundfunksendern über das RDS-Telegramm mit einer Rufadresse (z.B. entsprechend dem Kraftfahrzeug-Kennzeichen) ausgesandt. In jedem (Auto-)Rundfunkempfänger befindet sich zusätzlich zum RDS-Dekoder ein Adressendekoder, so daß die (Reise-)Rufe selektiv empfangen werden können. Durch die Reservierung eines Teils der noch freien Blöcke des RDS-Telegramms für die Individual-Adressierung und -Benachrichtigung ist eine sichere, gezielte Übermittlung von (Reise-)Rufen ohne Programmierung möglich.

Der Rundfunkempfänger kann zweckmäßigerweise so ausgerüstet sein, daß er
a) über die zusätzliche selektive Empfangsmöglichkeit nicht permanent (unabänderlich), sondern vom Benutzer einstellbar nur während bestimmter Zeiten (z.B. Reisezeiten) verfügt,
b) eine erhaltene Nachricht bis zum Abruf speichert.

## Patentansprüche

1. Verfahren zur selektiven Rufübertragung von Ruftelegrammen, die jeweils eine Rufadresse aufweisen und die selektiv nur dann wiedergegeben werden, wenn das Ruftelegramm die Rufadresse des Empfängers enthält, dadurch gekennzeichnet, daß als Sender ein Rundfunksender für Programmaussendung dient und der Sender die Ruftelegramme als Radio-Daten-System-Telegramme aussendet und als Rufempfänger ein Rundfunk-Programmempfänger mit einem Radio-Data-System-Decoder und einem zusätzlichen RufadressenDecoder verwendet wird.

2. Rundfunkempfänger mit einem RDS-Decoder für ein Verfahren nach Anpruch 1, dadurch gekennzeichnet, daß der Rundfunkempfänger mit einem Rufadressendecoder versehen ist, daß der Rufadressendecoder das vom RDS-Decoder aufgenommene RDS-Telegramm aufgrund von übetragenen Rufadressen selektiv empfängt.

## Claims

1. Method for selective call transmission of call messages, each of which has a call address and can be selectively reproduced only if the call message contains the call address of the receiver, characterized in that the transmitter is a broadcast radio transmitter for programme transmission, said transmitter transmits the call messages as Radio Data System messages, and the call receiver is a broadcast radio programme receiver with a Radio Data System decoder and an additional call address decoder.

2. Broadcast radio receiver with an RDS decoder for a method according to Claim 1, characterized in that the broadcast radio receiver is provided with a call address decoder, and in that the call address decoder uses the transmitted call addresses to receive selectively the RDS message received from the RDS Decoder.

## Revendications

1. Procédé de transmission sélective d'appels, qui présentent chacun une adresse d'appel et ne sont retransmis sélectivement que lorsque l'appel contient l'adresse du récepteur,
caractérisé en ce que
l'émetteur est un émetteur radiophonique pour des émissions de programmes radiophoniques et que l'émetteur envoie les télégrammes d'appels sous la forme de télégrammes Radio-Data-System et que le récepteur utilisé est un récepteur radio avec un décodeur RDS et un décodeur d'adresses d'appels supplémentaire.

2. Récepteur radio avec un décodeur RDS pour un procédé selon la revendication 1,
caractérisé en ce que
le récepteur radio est prévu avec un décodeur d'adresses d'appels, que le décodeur d'adresses d'appels reçoit sélectivement les télégrammes d'appels RDS reçus par le décodeur RDS en fonction des adresses transmises.
